# FASCICULE DE BREVET EUROPEEN

(11) **EP 0 804 653 B1**
(45) Date de publication et mention de la délivrance du brevet: **06.06.2001**
(21) Numéro de dépôt: 95907042.6
(22) Date de dépôt: 18.01.1995
(51) Int. Cl.: E02D 29/02, E04B 2/02

(54) **ELEMENTS DE CONSTRUCTION POUR MONTER A SEC DES MURS DE SOUTENEMENT A INCLINAISON VARIABLE**
BAUELEMENT ZUR MÖRTELLOSEN HERSTELLUNG VON STÜTZMAUERN MIT VARIABLER NEIGUNG
BUILDING ELEMENTS FOR DRY MOUNTING VARIABLE-ANGLE RETAINING WALLS

(43) Date de publication de la demande: 05.11.1997
(73) Titulaire: Scagni, Jacqueline, 06000 Nice (FR)
(72) Inventeur: Scagni, Jacqueline, 06000 Nice (FR)
(74) Mandataire: Hautier, Jean-Louis
(86) Numéro de dépôt international: FR9500051
(87) Numéro de publication internationale: WO9622427

(56) Documents cités:
- WO-A-91/14833
- FR-A- 2 675 835
- US-A- 4 860 505

## Description

La présente invention a trait à des éléments de construction permettant de monter à sec des murs de soutènement.

Les éléments ont la forme globale d'un parallélépipède rectangle et possèdent des moyens qui autorisent une inclinaison variable des murs de soutènement en fonction de la poussée du talus ou de l'effet esthétique que l'on veut obtenir.

Parmi l'état de la technique, certains documents proposent également des éléments de construction dont le chevauchement est variable en profondeur.

Ainsi le document FR-A-2.621.629 concerne un dispositif permettant de bloquer entre eux des boisseaux pour empêcher leur glissement entre eux dans une rangée horizontale et entre des rangés superposées ainsi que pour permettre la pose éventuelle d'armatures. Il est constitué par des rainures verticales à profil triangulaire sur deux ou quatre faces latérales, des crans triangulaires sur tout ou partie des deux ou quatre arêtes supérieures et/ou inférieures. Ces crans servent aussi au réglage de la pente pour la réalisation de talus ; des trous dans les parois latérales pour le passage éventuel d'armatures horizontales. Ces trois dispositifs peuvent être employés associés entre eux ou séparément.

Le document WO-A-91.14833 concerne des éléments de construction destinés à retenir une masse de terre. De manière générale l'élément de construction comprend un panneau frontal ainsi qu'une pluralité de bras saillants. Ledit panneau frontal comporte des parois avant et arrière, des parois latérales ainsi que des parois supérieure et inférieure. Les bras s'étendent à partir de la paroi arrière du panneau frontal et chaque bras présente une paroi supérieure, une paroi inférieure, une paroi arrière ainsi que des parois latérales. Les parois supérieure et inférieure de ces bras présentent chacune des configurations crénelées de mise en contact destinées à faciliter le gerbage d'au moins une partie du bras saillant d'un élément de construction, sur au moins une partie du bras saillant d'un autre élément de construction et destinées à empêcher un mouvement de glissement relatif entre les éléments de construction. On peut utiliser ces éléments de construction afin de construire un mur de soutien et un sous-système de renforcement du sol, lequel comprend un ou plusieurs éléments de construction de soutien libre ainsi qu'au moins une structure de grille positionnée derrière chacun desdits éléments de construction.

Le premier document cité ne permet pas l'aboutement latéral de deux éléments de construction voisins de manière coplanaire. Lors d'un aboutement classique, il y aura un décalage entre les crans supérieurs de chacun des éléments adjacents, de sorte qu'il sera impossible de poser, au-dessus de ces deux éléments, un autre élément.

Le second document propose des éléments qui n'ont pas de faces latérales pouvant être mises côte à côte et en contact. Généralement, ce type d'éléments permet un chevauchement entre les éléments avec des espaces vides comblés par le talus soutenu.

La présente invention propose des éléments de construction qui peuvent être mis en contact les uns avec les autres latéralement et dont les différentes rangées placées au-dessus sont réglables en profondeur, de sorte que l'inclinaison du mur de soutènement est réglable.

Le document US-A-4.860.505 propose un bloc de construction apte à être positionné au milieu d'autres blocs identiques, qui comprend un corps essentiellement parallélépipédique ayant des faces avant, arrière, supérieure et inférieure, ainsi que deux faces latérales. La face inférieure possède plusieurs rainures, toutes de formes sensiblement identiques, parallèles à la face avant et s'étendant sur toute la largeur de ladite face inférieure d'un côté à l'autre. Ces rainures sont de section constante en forme de V ou de trapèze et espacées à distance régulière les unes des autres sur toute cette face. La face supérieure du bloc comporte au moins deux languettes parallèles aux rainures et de forme complémentaire, les languettes pouvant s'insérer dans certaines rainures.

La présente invention propose, au contraire de ce document, des éléments de construction bien plus simples puisque le nombre de rainures et de languettes est bien plus réduit. Une seule languette est suffisante sur la face inférieure du bloc, ce qui permet d'avoir une surface de contact horizontale maximale, et deux rainures permettent d'avoir au moins deux positions de réglage de l'inclinaison du mur. De plus, la présence sur la face supérieure d'un minimum de rainures permet, au niveau d'une rangée d'éléments de construction en positon supérieure non recouverte, d'avoir un minimum de concavités de rétention d'eaux et de détritus ; il s'ensuit que les éléments selon l'invention supportent mieux des régions climatiques contrastées et ont une durée de vie plus importante. Enfin, la végétalisation des blocs selon le brevet US-A-4.860.505 n'est pas prévue.

Le document FR-A-2.675.835 a pour but un élément dont le corps est généralement parallèlépipédique, allongé selon un axe longitudinal et présentant une longueur double de la longueur désirée pour la construction. Des rainures transversales médianes de précoupe sont prévues sur les deux faces principales opposées, qui comprennent également des nervures transversales de positionnement. La fracture du bloc en deux parties réalise des faces irrégulières donnant l'aspect de la pierre. La fracture est facilitée par la présence de certaines nervures transversales de positionnement.

Bien que le nombre de languettes et de rainures soit réduit, les possibilités de réglage par chevauchement différencié des éléments superposés sont nulles. Il est nécessaire d'avoir une base dont l'inclinaison est adaptée lors de sa construction.

A cet effet, un élément de construction, pour monter à sec des murs de soutènement ou autres, de forme sensiblement parallélépipédique rectangle, qui comporte, sur la face supérieure, au moins deux rainures, et sur la face inférieure, au moins une languette, et dont les faces latérales sont lisses et peuvent être aboutées, de sorte que les faces avant et arrière des éléments de construction sont coplanaires et que les languettes, ainsi que les rainures, sont placées dans le prolongement les unes des autres, afin que certaines rainures des faces supérieures des éléments formant une rangée inférieure permettent l'emboîtement de certaines languettes d'une rangée supérieure et adjacente, est caractérisé par le fait que le nombre de rainures de la face supérieure est plus importante que le nombre de languettes de la face inférieure, de sorte que la position des languettes d'une rangée d'éléments, placée en position supérieure par rapport aux rainures d'une rangée d'éléments, placée en position inférieure, peut être choisie en fonction de l'inclinaison que l'on veut donner ou non au mur de soutènement, que chaque élément comporte au moins un espace aval qui autorise la végétalisation, et que les languettes et les rainures ont une section transversale de forme demi-circulaire.

Chaque élément est muni d'au moins une zone de fracture de sorte que, lorsque la fracture a été opérée, la nouvelle face de l'élément ainsi créée a un aspect de pierre éclatée.

Une zone de fracture est présente sensiblement parallèlement aux faces avant et arrière de l'élément et à mi-distance de ces deux faces, de sorte que chaque demi-élément est pourvu d'au moins une languette et d'au moins deux rainures.

Une zone de fracture est présente sensiblement parallèlement aux faces avant et arrière de l'élément et à proximité de ladite face avant.

Les languettes et les rainures ont une section transversale de forme demi-circulaire.

Les languettes et les rainures sont parallèles entre elles et également par rapport aux faces avant et arrière de chaque élément où elles sont implantées.

Au niveau de la zone de fracture, l'élément possède une rainure sur sa face supérieure et une rainure sur la face inférieure, ce qui facilite la fracture de l'élément.

Les dessins ci-joints sont donnés à titre d'exemples indicatifs et non limitatifs. Ils représentent un mode de réalisation préféré selon l'invention. Ils permettront de comprendre aisément l'invention.

La figure 1 représente un élément de construction en vue de profil.

La figure 2 représente une vue de face selon F de la figure 1.

La figure 3 représente le même élément qu' à la figure 1, sous le même angle mais après que l'élément de construction ait été séparé en deux selon une zone de fracture.

La figure 4 représente un mur de soutènement, vu en perspective, qui est construit à l'aide des éléments de construction.

La figure 5 représente un mur de soutènement dont l'inclinaison est nulle.

Les figures 6, 7, 8-représentent des murs de soutènement dont les inclinaisons sont croissantes.

Enfin, la figure 9 représente un pilier réalisé à l'aide des éléments de construction qui ont été préalablement fracturés, comme cela est représenté à la figure 3.

La présente invention concerne un élément de construction 1 qui permet de monter à sec des murs de soutènement 2 ou encore des piliers 12. Aucun élément de l'état de la technique ne permet ce double usage pour la fabrication de murs et de piliers.

Cette propriété est due au fait que les éléments de construction 1 sont de forme sensiblement parallélépipédique rectangle. Ils sont également caractérisés par le fait qu' ils comportent une face supérieure et une face inférieure, chacune de ces faces recevant respectivement des rainures 3 et des languettes 4. A contrario, les faces latérales 5 des éléments 1 sont lisses et peuvent être facilement aboutées les unes aux autres, ce qui permet d'avoir des faces avant 6 et arrière 7 desdits éléments de construction 1 qui sont coplanaires.

Dans cette position, les languettes 4 des éléments 1 formant une rangée sont placées dans le prolongement les unes des autres, ceci est également vrai pour les rainures 3.

Cette disposition permet à certaines rainures 3 des faces supérieures des éléments 1, formant une rangée inférieure de recevoir les languettes 4 d'une rangée supérieure et adjacente d'éléments 1.

Le nombre des rainures 3, portées par la face supérieure, est obligatoirement plus important que le nombre de languettes 4 de la face inférieure, ceci afin de permettre aux languettes 4 d'avoir un nombre de positions important à l'intérieur des rainures 3 de la rangée d'éléments 1 adjacente.

A titre non limitatif, le nombre des rainures 3 est de dix sur chaque élément 1 représenté sur les figures, alors que le nombre de languettes 4 est de six.

Le décalage qui pourra être apporté entre la rangée inférieure et la rangée juste supérieure des éléments de construction 1 va permettre d'avoir une inclinaison qui sera réglable en fonction du mur de soutènement que l'on veut obtenir, ou encore de l'effort exercé par le talus sur le mur de soutènement 2.

Les éléments de construction 1 ont donc nécessairement au moins une languette 4 et au moins deux rainures 3. Ceci permet donc d'avoir au moins deux combinaisons possibles au niveau du mur.

Bien entendu, une rangée pourra avoir un certain décalage par rapport à la rangée sous-jacente alors que la rangée qui se trouve juste au dessus de celle-ci aura un décalage différent. Ceci pourra donner un aspect esthétique original au mur 2.

Chaque élément 1 est muni de deux zones de fractures 8 et 10, l'une 8 est située parallèlement aux faces avant 6 et arrière 7 de 1 'élément 1 et à mi-distance de ces deux faces 6 et 7, l'autre 10 est présente sensiblement parallèlement aux faces avant 6 et arrière 7 de l'élément 1, mais à proximité de ladite face avant 6.

Une fois la fracture opérée, la nouvelle face 9 ou 16 de l'élément 1 ainsi créé a un aspect de pierre éclatée.

La partie avant de l'élément de construction 1 recevoit un espace qui permet de végétaliser l'élément 1. Cet espace aval n'est pas représenté sur les figures.

Comme on le voit bien sur les figures 1 et 3, les languettes 4 et les rainures 3 ont une section transversale en forme de demi-cercle. Ces formes demi-circulaires sont compatibles au bon emboîtement des languettes 4 dans les rainures 3.

Au niveau de la zone de fracture 8 et afin de faciliter ladite fracture de l'élément 1, celui-ci possède une rainure 3 sur sa face supérieure, ce qui est classique, mais également une rainure 11 sur la face inférieure, comme cela est représenté sur les figures 1 et 3.

Bien entendu, l'invention comme définie dans les revendications n'est pas limitée à l'exemple de réalisation décrit.

Par example, la réalisation du pilier 12 représenté à la figure 9 peut être le fait d'éléments de construction 1 qui ont été préalablement fracturés selon la zone de fracture 8, ce qui crée des demi-éléments de construction avant 13 et arrière 14. Néanmoins, il est évident qu'on peut utiliser des éléments 1 complets pour la réalisation d'un tel pilier. De même, on pourra utiliser deux piles d'éléments 1 juxtaposées, etc.

Le sommet du pilier 12 comprend un chapeau 15 qui protège l'ensemble de la structure dudit pilier 12.

### REFERENCES

1. Eléments de construction
2. Murs de soutènement
3. Rainures de la face supérieure
4. Languettes de la face inférieure
5. Faces latérales
6. Faces avant
7. Faces arrière
8. Zone de fracture en position médiane
9. Faces à aspect de pierre éclatée en position avant
10.Zone de fracture en position avant
11.Rainure de la face inférieure
12.Pilier
13.Demi-élément de construction avant
14.Demi-élément de construction arrière
15.Chapeau du pilier
16.Faces à aspect de pierre éclatée en position médiane

## Revendications

1. Elément de construction (1) pour monter à sec des murs de soutènement (2) ou autres, de forme sensiblement parallélépipédique rectangle, qui comporte sur la face supérieure au moins deux rainures (3), et sur la face inférieure au moins une languette (4), et dont les faces latérales (5) sont lisses et peuvent être aboutées, de sorte que les faces avant (6) et arrière (7) des éléments de construction (1) sont coplanaires et que les languettes (4), ainsi que les rainures (3), sont placées dans le prolongement les unes des autres, afin que certaines rainures (3) des faces supérieures des éléments (1) formant une rangée inférieure permettent l'emboîtement de certaines languettes (4) d'une rangée supérieure et adjacente, caractérisé par le fait
que le nombre de rainures (3) de la face supérieure est plus important que le nombre de languettes (4) de la face inférieure, de sorte que la position des languettes (4) d'une rangée d'éléments, placée en position supérieure par rapport aux rainures (3) d'une rangée d'éléments placée en position inférieure, peut être choisie en fonction de l'inclinaison que l'on veut donner ou non au mur de soutènement (2),
- qu'il comporte au moins un espace aval qui autorise la végétalisation, et
- que les languettes (4) et les rainures (3) ont une section transversale de forme demi-circulaire.

2. Elément muni d'au moins une zone de fracture (8 et/ou 10) de sorte que lorsque la fracture a été opérée, la nouvelle face (9 ou 16) de l'élément ainsi créée a un aspect de pierre éclatée, selon la revendication 1, caractérisé par le fait
qu'au niveau de la zone de fracture (8), l'élément (1) possède une rainure (3) sur sa face supérieure et une rainure (11) sur la face inférieure, ce qui facilite la fracture de l'élément (1).

## Patentansprüche

1. Bauelement (1) zur mörtellosen Herstellung von Stützmauern (2) oder sonstigen Mauern, im wesentlichen rechtwinkelig quaderförmig, welches auf der Oberseite mindestens zwei Einkerbungen (3) und an der Unterseite mindestens eine Rippe (4) aufweist, und dessen seitliche Flächen (5) glatt sind und fest aneinander gefügt werden können auf eine Weise, daß die Stirnseiten (6) und Rückseiten (7) der Bauelemente (1) miteinander eben verlaufen und daß die Rippen (4) sowie die Einkerbungen (3) wechselweise in der Verlängerung zueinander zu liegen kommen, damit bestimmte Einkerbungen (3) der Oberseiten der eine untere Reihe bildenden Bauelemente (1), das Einfügen bestimmter Rippen (4) einer darüberliegenden und angrenzenden Reihe von Bauelementen erlauben, dadurch gekennzeichnet, daß
die Anzahl der Einkerbungen (3) der Oberseite größer ist als die Anzahl der Rippen (4) der Unterseite, so daß die Position der Rippen (4) einer Reihe von Bauelementen, die über die Einkerbungen (3) einer darunter gesetzten Reihe von Bauelementen zu liegen kommt, entsprechend der gegebenenfalls gewünschten Neigung der Stützmauer (2) gewählt werden kann,
das Bauelement mindestens einen unterseitigen Hohlraum aufweist, der eine Bepflanzung erlaubt, und
die Rippen (4) und Einkerbungen (3) einen halbkreisförmigen Querschnitt haben.

2. Bauelement versehen mit mindestens einem Brechbereich (8 bzw. 10), so daß nach ausgeführtem Bruch die so neu gebildete Fläche (9 bzw. 16) des Bauelements das Aussehen von Splitterstein hat, gemäß Anspruch 1 dadurch gekennzeichnet, daß in Höhe des Brechbereichs (8) das Bauelement (1) an der Oberseite eine Einkerbung (3) und an der Unterseite eine Einkerbung (11) besitzt, wodurch der Bruch des Bauelements (1) erleichtert wird.

## Claims

1. Building component (1) for erecting retaining or other dry walls (2), having a roughly rectangular parallelepiped shape, with at least two grooves (3) on the top side, and at least one tongue (4) on the bottom side, and smooth lateral sides (5) which can be joined together so that the front sides (6) and the rear sides (7) of the building components (1) together form a flat surface and that the tongues (4) together with the grooves (3) are positioned so that they extend one from the other, so that certain grooves (3) on the top sides of the components (1) form a lower row so that certain tongues (4) interlock with an upper and adjacent row, characterised in that
the number of grooves (3) on the top side is greater than the number of tongues (4) on the bottom side, so that the position of the tongues (4) of a row of building components in an upper position relative to the grooves (3) of the row of components in a lower position can be chosen in order to develop the required slope in the retaining wall (2),
- it comprises at least one downstream space which can be used to plant vegetation, and
- the tongues (4) and the grooves (3) have a semi circular-shaped cross-section.

2. Building component equipped with at least one fracture zone (8 and/or 10) so that when fractured, the new surface (9 or 16) of the component thus created has the appearance of split stone, as per claim 1, characterised in that
at the fracture zone (8), the building component (1) has a groove (3) on its top side and a groove (11) on its bottom side, and that this facilitates fracturing of the building component (1).
